# FASCICULE DE BREVET EUROPEEN

(11) **EP 0 072 368 B1**
(45) Date de publication et mention de la délivrance du brevet: **20.02.1985**
(21) Numéro de dépôt: 80400601.3
(22) Date de dépôt: 05.05.1980
(51) Int. Cl.: F42B 11/42

(54) **Piège à balle monobloc**
Einstückig-massiver Kugelfänger
One-piece bullet trap

(30) Priorité: 08.05.1979 FR 7911557
(43) Date de publication de la demande: 23.02.1983
(73) Titulaire: Losfeld, Christian, F-94220 Charenton (FR)
(72) Inventeur: Losfeld, Christian, F-94220 Charenton (FR)

## Description

La présente invention se rapporte au secteur des munitions conventionnelles d'infanterie.

Elle concerne un piège à balle pour grenade à fusil, qui permet de lancer la grenade à grande distance en tirant une cartouche à balle de guerre.

Les pièges à balle connus sont constitués par au moins deux éléments déformables, dont le dernier est situé en avant de l'élément principal, placés sur le trajet de la balle et montés à l'intérieur du tube empenné - lequel coulisse sur le cache-flammes du fusil lors du lancement.

Ainsi, dans le brevet US-A-2 853 008, les éléments sont des disques 22 et des rondelles 24 empilés dans le tube empenné 16. Dans le brevet FR-A-1 554 362, les éléments sont un « intercepteur déformable 8 et un manchon freineur 5 introduits dans le tube empenné 2. Déjà, dans FR-A-714 636, un cylindre déformable 12, dont la longueur est supérieure au diamètre et une rondelle déformable 16 étaient logés à l'intérieur du tube empenné 7.

L'originalité de la présente invention est de réaliser le piège à balle en une pièce monobloc constituant l'unique pièce intermédiaire raccordant le corps de la grenade à la queue tubulaire de cette dernière, pièce dont le diamètre médian est inférieur au diamètre de la partie de la queue tubulaire qui coulisse sur le canon du fusil.

Un mode de réalisation sera maintenant décrit à titre d'exemple non limitatif en référence au dessin annexé.

La grenade à fusil est composée d'un corps 1, d'une queue tubulaire 2 et du piège à balle 3.

Le corps quelconque 1 est chargé d'une composition explosive, combustible ou inerte ; il est doté d'une fusée pour la mise à feu de cette composition.

La queue quelconque 2 est constituée par un tube dont le diamètre intérieur de 22 mm permet le coulissement sur le cache-flammes standard des fusils de guerre ; ce tube est garni d'un empennage.

Le piège à balle 3 est fixé axialement à l'arrière du corps 1 et à l'avant de la queue 2.

Il constitue une pièce monobloc de révolution, fabriquée dans une matière très résistante.

Il est évidé axialement par l'arrière ; l'évidement 4 a une section circulaire dégressive, son diamètre le plus grand étant légèrement inférieur à celui de la balle et étant situé à la tranche arrière du piège, en 5.

La partie antérieure 6, qui est fixée sur le corps 1, est massive.

La partie médiane 7 a un diamètre inférieur à celui de la partie antérieure 6 et à celui de la partie postérieure 8.

Un disque quelconque 9 est disposé au contact de la queue 2 ; il ferme celle-ci et empêche que des corps étrangers puissent se loger dans l'évidement 4 avant l'emploi de la grenade.

En variante, la grenade peut être constituée seulement par le corps 1 et par le piège à balle 3, quand on veut la lancer à crurte distance en utilisant un tromblon fixé à l'extrémité d'un canon de fusil.

### Fonctionnement

En utilisation normale, la grenade est munie de la queue 2, laquelle est enfoncée sur le cache-flammes du fusil pour le lancement.

Lors du tir, la balle traverse le disque 9 dès qu'elle a quitté le canon du fusil ; puis elle pénètre dans le piège à balle, en s'engageant dans l'évidement 4 ; elle s'y encastre et s'y déforme progressivement, en transmettant une partie de son énergie cinétique à la grenade.

La grenade est ainsi mise en mouvement et poussée par la balle ; puis, sous l'effet de la pression des gaz de combustion de la cartouche, la vitesse de la grenade augmente jusqu'à la fin de son coulissement sur le cache-flammes du fusil.

Quand la balle déformée atteint le fond de l'évidement, elle y est arrêtée, parce qu'elle a perdu la plus grande partie de son énergie et parce que la partie antérieure 6 est suffisamment épaisse pour résister à la force restante, en évitant toute amorce de rupture et toute fusion.

Ainsi, la partie antérieure 6 est massive et large, alors que la partie médiane 7 est évidée et extérieurement plus étroite en diamètre.

Toutes les parois au contact de la balle étant relativement épaisses, elles ne subissent pas de déformation apparente.

Comme la balle est freinée progressivement pendant que la grenade prend de la vitesse, il n'y a aucune projection de fragments ou de particules de la balle vers le tireur.

Enfin, pour effectuer le tir d'exercice, il est possible de réemployer le corps 1 et la queue 2 après chaque tir : il suffit de remplacer le piège à balle utilisé.

## Revendications

1. Piège à balle constitué d'une pièce de révolution dont la longueur est supérieure au diamètre, pour grenade lancée normalement au fusil par le tir d'une cartouche à balle, destiné à recevoir et à arrêter progressivement la balle en transmettant une partie de son énergie cinétique à la grenade sans provoquer de choc dommageable aux éléments mécaniques et pyrotechniques de la grenade, caractérisé en ce que la pièce qu'il forme est une pièce monobloc constituant l'unique pièce intermédiaire raccordant le corps (1) à la queue tubulaire (2) de la grenade et en ce que son diamètre médian est inférieur au diamètre de la partie de la queue tubulaire qui coulisse sur le canon du fusil.

2. Piège à balle selon la revendication 1, caractérisé en ce qu'il est évidé axialement (4) du côté de la queue tubulaire et qu'il est conformé de façon à permettre une pénétration régulière de la balle.

3. Piège à balle selon la revendication 2, caractérisé en ce qu'un disque (9) de fermeture, protégeant la partie évidée, est disposé au contact de la queue tubulaire (2).

## Claims

1. Bullet-trap composed of a revolution part whose length is superior to diameter, for grenade rifle-launched ordinarily by firing ball cartridge, designed to receive and stop the bullet progressively by transmitting part of its kinetic energy to the grenade without producing any shock harmful to the mechanical and pyrotechnical parts of the grenade. This one-piece device constitutes the only intermediate part linking up the body (1) to the tubular tail (2) of the grenade. Its median diameter is smaller than that of the tubular tail which slides upon the rifle barrel.

2. The bullet-trap (see claim 1) is axially bored (4) on the side of the tubular tail and is shaped so as to allow the uniform penetration of the bullet.

3. The bullet-trap (see claim 2) is made up of a closing disc (9) protecting the bored side, and set against the tubular tail (2).

## Patentansprüche

1. Abschussvorrichtung für Handgranaten normalerweise durch Aufstecken auf ein Gewehr und Abschuss einer Kartusche für Kugeln. Sie besteht aus einem drehbaren Teil, dessen Länge grösser ist als der Durchmesser und dient dazu, die Kugel aufzunehmen, progressiv zu stoppen und einen Teil ihrer Triebkraft auf die Granate zu übertragen, ohne dabei einen schädigenden Schock (Schlag) auf deren mechanischen und pyrotechnischen Teile auszulösen. Charakteristisch dafür ist, dass die Abschussvorrichtung aus einem Monoblock besteht, d. h. aus einem einzigen Zwischenstück, das die Granate (Korpus) mit dem röhrenförmigen Endstück verbindet ; und zwar ist dessen Durchmesser in der Mitte kleiner als der des Teiles des röhrenförmigen Endstückes, das auf den Gewehrlauf gleitet.

2. Die Abschussvorrichtung (siehe Erklärung N° 1) ist von seiten des röhrenförmigen Endstückes der Länge nach ausgebohrt und ermöglicht dadurch ein gleichmässiges (regelmässiges) Eindringen der Kugel (Triebkraft).

3. Die Abschussvorrichtung (siehe Erklärung N° 2) hat eine Verschluss-scheibe, die den ausgebohrten Teil schützt und den Kontakt zum röhrenförmigen Endstück herstellt.
